# EUROPÄISCHE PATENTSCHRIFT

(11) **EP 2 300 772 B1**
(45) Veröffentlichungstag und Bekanntmachung des Hinweises auf die Patenterteilung: **17.10.2012**
(21) Anmeldenummer: 09776700.8
(22) Anmeldetag: 08.06.2009
(51) Int. Cl.: F41J 2/02, F42B 4/26, F42B 5/15, F41A 21/02, F42B 5/155, F41H 11/02, F41B 6/00

(54) **AKTIVIERUNGSEINHEIT FÜR MUNITIONSFREIE SCHEINZIELE**
ACTIVATION UNIT FOR MUNITION-FREE DECOYS
UNITÉ D'ACTIVATION POUR CIBLES VIRTUELLES SANS MUNITIONS

(30) Priorität: 16.06.2008 DE 102008028245; 08.05.2009 DE 102009020558
(43) Veröffentlichungstag der Anmeldung: 30.03.2011
(73) Patentinhaber: Rheinmetall Waffe Munition GmbH, 29345 Unterlüss (DE)
(72) Erfinder: GUTH, Sven, 79279 Müllheim (DE); EGLAUER, Heribert, 83471 Berchtesgaden (DE); OLIVER, Frank, 83313 Siegsdorf (DE); HUBER, Florian, 83454 Anger (DE); PRELIC, Nenad, 83454 Anger (DE)
(74) Vertreter: Dietrich, Barbara
(86) Internationale Anmeldenummer: PCT/EP2009/004114
(87) Internationale Veröffentlichungsnummer: WO 2010/003496

(56) Entgegenhaltungen:
- DE-A1-102006 004 912
- DE-C1- 2 359 758
- JP-A- 11 173 796
- US-A- 3 216 410

## Beschreibung

Scheinziele und / oder Nebelgranaten auf Basis von beispielsweise Rot-Phosphor (RP) oder Nitrocellulose (NC) finde Anwendung bei militärischen Applikationen, wie beispielsweise Nebelgranaten, Infrarot (IR) wirkenden Luftfahrzeugscheinzielen etc., um spontan eine Fläche mit heißen Partikeln zu belegen, um beispielsweise ein Wärmebild zu überblenden. Die Zerlegung des Trägers erfolgt dabei mit Hilfe einer zentralen Zünderladung. Bei der Zerlegung bilden sich eine Flammenfront und eine Druckfront aus, die zum einen die pyrotechnischen Folien über eine Fläche verteilen und zum anderen eine Flammenfront erzeugen, die die pyrotechnischen Folien anzünden. Die Nebel- bzw. IR-Wirkung entfaltet der RP / NC nach entsprechender Zündung durch Abbrennen. Die Anzündung von RP-Einheiten (Wirkkörpem) erfolgt über eine Anzünd- oder Zerlegeladung, die dafür sorgt, dass die Körper für den jeweiligen Zweck optimal zünden und so abbrennen können.

Derzeit werden zur Erzeugung dieser massiven pyrotechnischen Effekte Zerleger der Klasse 1 verwendet. Hierdurch ergibt sich eine sehr hohe Einstufung des Wirksystems und unterbindet den Einsatz zum Schutz bei beispielsweise zivilen Flugzeugen, da das Mitführen von Stoffen / Geräten der Klasse 1 in derartigen Flugzeugen untersagt ist. Der Einsatz von derartigen Scheinzielen im zivilen Luftverkehr ist aufgrund des Munitionsanteils nicht möglich, da Explosivstoffe in diesem Zusammenhang nicht akzeptiert werden und internationale Sicherheitsabkommen etc. einzuhalten sind.

Aus der JP 11 173796 A ist eine Flare-Abschusseinrichtung für Flugzeuge für das Ausstoßen von Hochtemperatur-Flares bekannt, bestehend aus in einem Behälter mit darin enthaltenem Puder. Für die Funktionsfähigkeit des Flares wird eine spezielle Temperatur des Puders benötigt, die in etwa die gleiche der Temperatur der Ausströmöffnung des Flugzeuges sein muss. Daher sieht die Einheit neben der Schaffung einer hohen Temperaturkapazität mittels eines hohen Frequenzfeldes einen Controller vor, der bei Erreichen der bestimmten Temperatur des Puders den Detonator der Abschusseinrichtung. Dadurch wird der Behälter mit dem erhitzten Puder nach außen gebracht und spezielle Wellenlängen im IR-Bereich erzeugt.

Aufgrund dessen wurde ein neues Zündkonzept entwickelt, dass ohne explosive und 1 oder pyrophore Stoffe zur Zündung von RP- / NC-Flares auskommt.

Dieses neue Zündkonzept wird in der DE 10 2006 004 912 A1 näher beschrieben. Aus ihr ist ein System zum Schutz insbesondere großer fliegender Plattformen, wie Flugzeuge, vor IR bzw. Radar gelenkter Bedrohung bekannt. Dabei erfolgt die Aktivierung bzw. Anzündung der Wirkkörper bevorzugt berührungslos. Das Ausstoßen der Wirkkörper wird dann pneumatisch oder mechanisch durchgeführt. Die Wirkkörper selbst sind munitionsfreie Pakete, die mittels Heißluft oder einem Laser angezündet werden.

Aufbauend auf diese Aktivierung stellt sich der Erfindung die Aufgabe, eine Aktivierungseinheit aufzuzeigen, die derartige Wirkkörper zur Schaffung von Scheinzielen aktiviert.

Gelöst wird die Aufgabe durch die Merkmale des Patentanspruchs 1. Vorteilhafte Ausführungen sind den Unteransprüchen entnehmbar.

Grundsätzlich liegt der Erfindung die o. g. Idee zugrunde, die Wirkmassen / Flarematerial durch Zufuhr von thermischer Energie zu aktivieren (zu zünden). Dadurch wird der Einsatz von Explosivstoffen vermieden.

Dazu besitzt in einer ersten Ausführung ein Anzündrohr, aus dem die Wirkmassen ausgestoßen werden, ein Hochtemperatur-Aktivierungselement, welches im Wesentlichen aus n-Heizelementen besteht, die geometrische voneinander getrennt radial um den Umfang eines Zündrohres angeordnet sind. Die Materialauswahl der einzelnen Heizelemente ermöglicht Temperaturen > 600°C, wobei die Heizelemente so ausgelegt sind, dass sie aufgrund geringer Massen eine äußerst dynamische Aufheizung erlauben. Zur Minimierung von Wärmeverlusten und zur weiteren thermischen Optimierung der Aktivierungseinheit sind Keramik-Inlays vorgesehen. Durch diese thermische Optimierung und einer entsprechenden Regelungstechnik wird eine äußerst kurze Reaktionszeit der Heizelemente erreicht, d.h., die Aufheizzeit vom Einschaltpunkt bis zum Erreichen der Nenntemperatur ist äußerst kurz (klein bzw. gering).

Die Anzahl der verwendeten Heizelemente ist beliebig und damit wahlweise und kann grundsätzlich in jeder Form konfektioniert werden. So kann für jede Applikation der Energieeintrag zum einen durch die Wahl der Anzahl n der Heizelemente und / oder zum anderen durch eine angepasste Regelungstechnik ideal eingestellt werden.

Je nach Anwendung kann die Zündung des Wirkkörpers durch Kontakt mit den Heizelementen aber auch berührungslos erfolgen. Dazu ist es möglich, den Wirkkörper im "Vorbeiflug" zu aktivieren.

Diese Form der Aktivierung ermöglicht die Nutzung von Scheinzielen ohne Explosivstoffe im zivilen Umfeld, nicht nur im zivilen Luftverkehr, sondern auch bei zivilen Seezielen und Landfahrzeugen. Die konstruktiven und sicherheitstechnischen Anforderungen an Scheinzielen und Dispenser ohne Explosivstoffe sind einfacher, d.h., wesentlich niedriger. Die Anzündeinheit bzw. -vorrichtung erlaubt eine Vielzahl von Zündungen, während die bei klassischen Flares nur für den einmaligen Gebrauch bestimmt ist.

Das zweite Lösungsprinzip stellt einen, auf die spezifische Temperatur erhitzbaren, vorzugsweise konisch sich verjüngenden Rohrstutzen dar, mittels dessen die Folien mit pyrotechnischer oder vergleichbarer anzündfähiger Beschichtung bei axialer Relativbewegung entzündet werden. Die beschichteten Folien entzünden sich im Rohrstutzen und verlassen diesen brennend.

Bei Relativbewegung der beschichteten Eck-Folien im erhitzten Rohrstutzen gleiten dessen Ecken entlang der Stutzenlänge und entzünden sich durch den erzeugten Wärmeübertrag in den im Rohrstutzen angelegten Ecken.

Der sich verjüngende Lauf ist somit eine bevorzugte Ausführung zur Sicherstellung der Anzündung. Die Kontaktfläche zwischen beschichteter Folie und (konischen) Rohrstutzen vergrößert sich bei relativer Bewegung kontinuierlich und erhöht hierdurch die Funktionssicherheit.

Die Erhitzung des (konischen) Rohrstutzens kann sowohl elektrisch als auch durch einen Brenner etc. erfolgen.

Die Wirksignatur beginnt unverzögert zum Ausstoß der beschichteten Folien und erhöht die Wirksamkeit des Schutzsystems.

Die beschichteten Folien sind vorzugsweise in einer speziellen Viel-Eck Geometrie ausgestaltet. Die Funktionssicherheit der Anzündung erhöht sich proportional zur Anzahl der Ecken der beschichteten Folien.

Die beschichteten Folien können einzeln als auch geschichtet im Paket ausgebracht werden, was die Wirksamkeit des Schutzsystems deutlich erhöht. Eine radiale Verdrehung der beschichteten Folien ist für die Wirksamkeit selbst unbedeutend.

Die Vorteile dieses Systems sind neben der sehr hohen Funktionssicherheit mit geringer Ausfallrate ein geringer Wartungsaufwand, geringe Kosten und eine ausreichende Sicherheit beim Transport und in der Funktion. Die wird dadurch erreicht, dass die Beschleunigung der beschichteten Folien in einem gesonderten und zugleich von der Wärme entkoppelten Beschleunigungssystems vor dem erhitzten Rohr bzw. Rohrstutzen erfolgt. Die Beschleunigung der beschichteten Folien ist mechanisch (z.B. Spindelantrieb), pneumatisch (z.B. Pressluft) oder auch pyrotechnisch möglich.

Anhand eines Ausführungsbeispiels mit Zeichnung soll die Erfindung näher erläutert werden. Es zeigt:
- Fig. 1: eine Aktivierungseinheit mit Ausstoßrohr für einen Wirkkörper.
- Fig. 2: Heizelemente der Aktivierungseinheit aus Fig. 1,
- Fig. 3: einen aus dem Ausstoßrohr zu befördernden Wirkkörper
- Fig. 4: einen sich konisch verjüngenden Rohrstutzen als grundlegende Einheit der Anzündung,
- Fig. 5: eine geometrisch bevorzugte Darstellung eines weiteren Flares.

In Fig. 1 ist mit 1 eine Aktivierungseinheit in einer Schnittdarstellung bezeichnet. Die Hochtemperatur-Aktivierungseinheit 1 besteht im Wesentlichen aus einem Ausstoßrohr 2, aus dem ein hier nicht näher dargestellter Wirkkörper 3 (Fig. 3) in Pfeilrichtung P ausgestoßen wird. Das Ausstoßrohr 2 wird von Hochtemperatur-Heizelementen 4 umfasst, wobei jedes Einzelelement 4 aus einem Heizdraht 6 gebildet wird, das gegen äußere Einflüsse geschützt in einem Mantel 7 eingefasst und vorzugsweise in einem Wärmeverlust minimierenden Material, bevorzugt in einem Keramik-Inlay 8, eingebettet ist. Diese Keramiken 8 sind zur mechanischen Entlastung in der Metallstruktur des Ausstoßrohres 2 eingefasst, wobei die Metallstruktur der Außenform des Wirkkörpers 3 entspricht, hier einer Zylinderform.

Die Heizdrähte 6 werden durch eine entsprechende Regelungstechnik (nicht näher dargestellt) mit der entsprechenden elektrischen Energie versorgt und dadurch auf >600°C erhitzt. Die Keramik-Inlays 8 ihrerseits verbessern den Energiehaushalt des jeweiligen Heizelementes 4 und sorgen dabei für einen effizienteren Energieeintrag aus dem Wirkkörper 3.

Fig. 2 gibt eine Variante der Anordnung und des Aufbaus der Heizelemente 4 wieder.

In Fig. 3 ist der Aufbau des Wirkkörpers 3 aufgezeigt. Dieser zeichnet sich durch mehrere Einzelflares 9 aus.

### Die Funktion ist wie folgt:

Der Wirkkörper 3 wird beispielsweise mit einem Stößel (Eject-Unit - nicht näher dargestellt) durch die Aktivierungseinheit 1 gestoßen. Beim Durchtreten des Wirkkörpers 3 durch die Aktivierungseinheit 1 kontaktiert der Wirkkörper 3 an seiner Mantelfläche mit den Einzelelementen 4 der Aktivierungseinheit 1. Durch die Heizdrähte 6 wird die thermische Energie (direkt oder indirekt) auf den Wirkkörper 3 bzw. die Einzelflare 9 übertragen, der sich an den Berührungs- bzw. Kontaktpunkten entzündet. Nach dem Austreten aus der Aktivierungseinheit kann sich der Wirkkörper 3 voll durchzünden und seine Strahlung (IR-Strahlung) entfalten.

Alternativ zur direkten Kontaktierung ist auch, wie bereits erwähnt, eine berührungslose Aktivierung möglich, wobei sichergestellt werden muss, dass sich die Einzelflares 9 (11) des Wirkkörpers 3 entzünden.

In Fig. 4 ist mit 10 ein sich bevorzugt konisch verjüngender Rohrstutzen (Aktivierungseinheit 10) mit Heizelement eines Ausbringungssystems 12 (auch Ausstoßsystem genannt) für den Wirkkörper 3 bzw. die Einzelflare 9. Der Rohrstutzen 10 besitzt einen ersten, vorderen Innendurchmesser D_{IR-2} sowie einen zweiten, hinteren Innendurchmesser D_{IR-1} sowie eine Länge L. Das Ausbringungssystem 12 umfasst des Weiteren eine Beschleunigungseinheit 13 und eine Isotierung 14 zur Schaffung einer Wärmeentkopplung zwischen Anzünd- und Beschleunigungseinheit 13. Der zweite Innendurchmesser D_{IR-2} ist dabei gleich dem Durchmesser der Isolation 14 bzw. der Beschleunigungseinheit 13. Mit P ist die axiale Bewegungsrichtung der Folie bzw. des Flares 11 gekennzeichnet.

Fig. 5 zeigt eine weitere Variante, bei dem ein Flare 11 mehreckig und beschichtete Flare ist. Die Anzahl der Ecken E sollte größer 3 sein. Die Diagonale (D_{F}) zwischen den Ecken (E) ist dabei größer als der hintere Innendurchmesser (D_{IR-1}) und die Diagonale D_{F} größer als der erste Innendurchmesser (D_{IR-2}). Die Ecken E gleiten bei Relativbewegung - in Richtung P - im erhitzten Rohr 10 entlang der Länge L und entzünden sich durch den erzeugten Wärmeübertrag in den im Rohrstutzen 10 angelegten Ecken E. Unter der vorab aufgezeigten Bedingung vergrößert sich die Kontaktfläche zwischen der beschichteten Folie 11 und dem entsprechend konisch gestalteten Rohrstutzen 1 bei relativer Bewegung kontinuierlich.

Um eine ausreichende Anzündung zu gewährleisten, könnten die Folien bzw. Einzelflare 11 (9) beispielsweise umknickbare Ecken / Seitenränder (auch teilweise) aufweisen, über die dann ebenfalls der Wärmeübertrag erfolgt, wenn die Folie entlang der Innenwand des Rohres bzw. Rohrstutzens beschleunigt wird.

## Patentansprüche

1. Aktivierungseinheit (1, 10) für munitionsfreie Wirkmassen bzw. Wirkkörper (3) oder Flare (9, 11) zum Schutz von Luftfahrzeugen vor Hitze suchenden Bedrohungen **gekennzeichnet durch** einen Wärmeübertrag auf die Wirkkörper (3) bzw. Flares (8) innerhalb der Aktivierungseinheit (1, 10) **durch** Heizelemente (4), wobei die Aktivierungseinheit (1, 10) durch ein Ausstoßrohr (2) sowie um das Ausstoßrohr (2) angebrachte Hochleistungs-Heizelemente (4) gebildet wird und die Heizelemente (4) zumindest jeweils aus einem Heizdraht (6) bestehen, der seinerseits **durch** eine Regelungseinheit mit elektrischem Strom versorgt wird.

2. Aktivierungseinheit nach Anspruch 1, **dadurch gekennzeichnet, dass** jeder Heizdraht (6) in einem Mantel (7) eingefasst ist.

3. Aktivierungseinheit nach Anspruch 1 oder 2, **dadurch gekennzeichnet, dass** der jeweilige Heizdraht (6) zumindest in einem Wärmeverlust minimierenden Material eingebettet ist.

4. Aktivierungseinheit nach Anspruch 3, **dadurch gekennzeichnet, dass** das Material ein Keramik-Inlay (8) ist.

5. Aktivierungseinheit nach einem der Ansprüche 1 bis 4, **dadurch gekennzeichnet, dass** die Heizelemente (4) in den Keramiken (8) zur mechanischen Entlastung in einer Metallstruktur des Ausstoßrohres (2) eingefasst sind, wobei die Metallstruktur der jeweiligen Außenform des Wirkkörpers (3) entspricht.

6. Aktivierungseinheit nach einem der Ansprüche 1 bis 5, **dadurch gekennzeichnet, dass** die Beschleunigung der Wirkkörper (3) bzw. Flares (9, 11) mechanisch, pneumatisch oder pyrotechnisch erfolgen kann.

7. Aktivierungseinheit nach einem der Ansprüche 1 bis 6, **dadurch gekennzeichnet, dass** der Rohrstutzen (10) eine sich konisch verjüngende Form besitzt.

8. Aktivierungseinheit nach einem der Ansprüche 1 bis 7, **dadurch gekennzeichnet, dass** die Erhitzung des Rohrstutzens (1) elektrisch als auch durch einen Brenner erfolgen kann.

9. Wirkkörper (3), verschließbar durch eine Aktivierungseinheit nach einem der Ansprüche 1 bis 8, **dadurch gekennzeichnet, dass** der Wirkkörper (3) aus Einzelflares (9, 11) gebildet wird.

10. Wirkkörper nach Anspruch 9, **dadurch gekennzeichnet, dass** die Einzeiflare (9, 11) beschichtet sind.

11. Wirkkörper nach Anspruch 9 oder 10, **dadurch gekennzeichnet, dass** die Flare (11) mehreckig sind.

12. Wirkkörper nach Anspruch 11, **dadurch gekennzeichnet, dass** die Anzahl der Ecken (E) größer 2 ist.

13. Wirkkörper nach Anspruch 9, 10 oder 11, **dadurch gekennzeichnet, dass** die Einzellfare (9, 11) umknickbare Ecken / Seitenränder besitzen.

## Claims

1. Activation unit (1, 10) for munition-free active masses or active bodies (3) or flares (9, 11) for the protection of aircraft against heat-seeking threats, **characterized by** a heat transfer to the active bodies (3) or flares (9, 11) within the activation unit (1, 10) by heating elements (4), wherein the activation unit (1, 10) is formed by an ejection tube (2) and high-power heating elements (4) which are fitted around the ejection tube (2), and the heating elements (4) each consist of at least a heating wire (6), which is itself supplied with electric current by a regulation unit.

2. Activation unit according to Claim 1, **characterized in that** each heating wire (6) is held in a casing (7).

3. Activation unit according to Claim 1 or 2, **characterized in that** the respective heating wire (6) is embedded at least in a material which minimizes heat loss.

4. Activation unit as claimed in Claim 3, **characterized in that** the material is a ceramic inlay (8).

5. Activation unit according to one of Claims 1 to 4, **characterized in that** the heating elements (4) are held in the ceramics (8) for mechanical strain relief in a metal structure of the ejection tube (2), wherein the metal structure corresponds to the respective external shape of the active body (3).

6. Activation unit according to one of Claims 1 to 5, **characterized in that** the active bodies (3) or flares (9, 11) can be accelerated mechanically, pneumatically or pyrotechnically.

7. Activation unit according to one of Claims 1 to 6, **characterized in that** the tubular connection stub (10) has a conically tapering shape.

8. Activation unit according to one of Claims 1 to 7, **characterized in that** the tubular connecting stub (1) can be heated electrically and by a burner.

9. Active body (3), which can be fired through an activation unit according to one of Claims 1 to 8, **characterized in that** the active body (3) is formed from individual flares (9, 11).

10. Active body according to Claim 9, **characterized in that** the individual flares (9, 11) are coated.

11. Active body according to Claim 9 or 10, **characterized in that** the flares (11) are polygonal.

12. Active body according to Claim 11, **characterized in that** the number of corners (E) is greater than two.

13. The active body according to Claim 9, 10 or 11, **characterized in that** the individual flares (9, 11) are corners/side edges which can be bent over.

## Revendications

1. Unité d'activation (1, 10) pour masses militaires ou charges militaires (3) ou fusées (9, 11) sans munitions pour la protection d'aéronefs vis-à-vis de menaces munies de chercheurs thermiques **caractérisée par** une transmission de chaleur aux charges militaires (3) ou aux fusées (9, 11) à l'intérieur de l'unité d'activation (1, 10) par des éléments chauffants (4), dans laquelle l'unité d'activation (1, 10) est constituée d'un tube d'éjection (2) et d'éléments chauffants à hautes performances (4) montés autour du tube d'éjection (2) et dans laquelle les éléments chauffants (4) sont respectivement constitués d'au moins un fil chauffant (6) qui est quant à lui alimenté en courant électrique par une unité de commande.

2. Unité d'activation selon la revendication 1, **caractérisée en ce que** chaque fil chauffant (6) est contenu dans une gaine (7).

3. Unité d'activation selon la revendication 1 ou 2, **caractérisée en ce que** le fil chauffant respectif (6) est noyé dans au moins un matériau minimisant les pertes thermiques.

4. Unité d'activation selon la revendication 3, **caractérisée en ce que** le matériau est un insert en céramique (8).

5. Unité d'activation selon l'une quelconque des revendications 1 à 4, **caractérisée en ce que** les éléments chauffants (4) sont contenus dans la céramique (8) pour une réduction de la contrainte mécanique dans une structure métallique du tube d'éjection (2), dans laquelle la structure métallique correspond à la forme extérieure respective de la charge militaire (3).

6. Unité d'activation selon l'une quelconque des revendications 1 à 5, **caractérisée en ce que** l'accélération de la charge militaire (3) ou des fusées (9, 11) peut s'effectuer de manière mécanique, pneumatique ou pyrotechnique.

7. Unité d'activation selon l'une quelconque des revendications 1 à 6, **caractérisée en ce que** la tubulure (10) a une forme se rétrécissant de manière conique.

8. Unité d'activation selon l'une quelconque des revendications 1 à 7, **caractérisée en ce que** le chauffage de la tubulure (1) peut s'effectuer électriquement, ainsi qu'au moyen d'un brûleur.

9. Charge militaire (3) pouvant être tirée par une unité d'activation selon l'une quelconque des revendications 1 à 8, **caractérisée en ce que** la charge militaire (3) est constituée d'une fusée individuelle (9, 11).

10. Charge militaire selon la revendication 9, **caractérisée en ce que** les fusées individuelles (9, 11) sont revêtues.

11. Charge militaire selon la revendication 9 ou 10, **caractérisée en ce que** les fusées (11) sont polygonales.

12. Charge militaire selon la revendication 11, **caractérisée en ce que** le nombre de sommets (E) est supérieur à 2.

13. Charge militaire selon la revendication 9, 10 ou 11, **caractérisée en ce que** les fusées individuelles (9, 11) comportent des sommets/bords latéraux repliables.
